# EUROPÄISCHE PATENTSCHRIFT

(11) **EP 1 860 246 B1**
(45) Veröffentlichungstag und Bekanntmachung des Hinweises auf die Patenterteilung: **14.10.2009**
(21) Anmeldenummer: 07001938.5
(22) Anmeldetag: 30.01.2007
(51) Int. Cl.: E04B 1/00

(54) **Bauelement zur Wärmedämmung**
Building element for heat insulation
Elément de construction pour isolation thermique

(30) Priorität: 09.03.2006 DE 102006011335
(43) Veröffentlichungstag der Anmeldung: 28.11.2007
(73) Patentinhaber: SCHÖCK BAUTEILE GmbH, 76534 Baden-Baden (DE)
(72) Erfinder: Fritschi, Hubert, 76327 Pfinztal (DE); Tobishima, Yasufumi, Shibuya-ku Tokyo 150-0011 (JP); Ishii, Noboru, Chuo-ku Tokyo 103-0023 (JP)
(74) Vertreter: Lemcke, Brommer & Partner

(56) Entgegenhaltungen:
- EP-A1- 1 564 336
- WO-A-00/47834
- DE-A1- 19 652 165
- DE-A1- 19 947 912

## Beschreibung

Die Erfindung betrifft ein Bauelement zur Wärmedämmung zwischen zwei Gebäudeteilen, insbesondere zwischen einer Gebäudedecke oder -wand und einem gegenüber dem Gebäude vorkragenden Bauteil, wie etwa einem Balkon, zumindest bestehend aus einem Isolierkörper und den Isolierkörper durchquerenden und an jeweils beide Bauteile anzuschließenden Bewehrungselementen, wie es beispielsweise in der WO 00/47834 und der DE-A 196 52 165 offenbart ist.

Vor allem dann, wenn Gebäudedecken nicht aus einer monolithischen Deckenplatte hergestellt werden, sondern ein Grundgerüst aus Stahlbetonbalken aufweisen, kommt es im Anschlussbereich dieser Balken an die genannten Bauelemente zur Wärmedämmung oft zu Problemen beim Positionieren der dem Bauelement zur Wärmedämmung zugeordneten Bewehrungselemente, da diese mit der Bewehrung der Stahlbetonbalken kollidieren können. Üblicherweise werden die Bauelemente zur Wärmedämmung mit einem vorgegebenen Raster der Bewehrungselemente, also mit standardisiertem Abstand der einzelnen Bewehrungselemente zueinander hergestellt und eingebaut, so dass es offensichtlich ist, dass es im Anschlussbereich an die genannten Stahlbetonbalken leicht zu Kollisionen kommt, da die Bewehrung der Stahlbetonbalken eben ein anderes Raster, das heißt einen anderen gegenseitigen Abstand aufweist.

Der vorliegenden Erfindung liegt hiervon ausgehend die Aufgabe zugrunde, ein Bauelement zur Wärmedämmung zur Verfügung zu stellen, das eine Anpassung auf der Baustelle an die Bewehrung eines angrenzenden Bauteils durch Variabilität seines Aufbaus ermöglicht.

Diese Aufgabe wird erfindungsgemäß dadurch gelöst, dass der Isolierkörper aus zumindest drei separaten Teilen zusammengesetzt ist, derart, dass er ein unteres, sich über die gesamte Länge des Bauelements erstreckendes Fußteil aufweist, dass er ein vertikal über dem Fußteil angeordnetes und die Bewehrungselemente aufweisendes Bewehrungsteil aufweist, wobei das Bewehrungsteil eine geringere horizontale Länge aufweist als das Fußteil, und dass er zumindest ein horizontal neben dem Bewehrungsteil und vertikal über dem Fußteil in der Isolierkörperebene positionierbares Ausgleichsteil aufweist.

Hierdurch ergibt sich der wesentliche Vorteil, dass das Fußteil als Platzhalter im genannten Anschlussbereich an Stahlbetonbalken oder sonstige anschlusskritische Bauteile positioniert werden kann, da das Fußteil kein in das kollisionskritische Gebäude-Bauteil vorstehendes Bewehrungselement aufweist. Der Bereich oberhalb des als Platzhalter fungierenden Fußteils ist für das Bewehrungsteil einerseits und zumindest ein Ausgleichsteil andererseits vorgesehen, wobei das Bewehrungsteil und das oder die Ausgleichsteile eine Gesamtlänge aufweisen, die der Länge des Fußteils entspricht. Demgemäß ist das Bewehrungsteil kürzer ausgebildet als das Fußteil und lässt sich damit im gesamten Längenbereich des Fußteils solange verschieben, bis es in die jeweilige Bewehrung des kollisionskritischen anschließenden Bauteils, also insbesondere in die Bewehrung der angrenzenden Stahlbetonbalken eingefädelt werden kann, wobei das Bewehrungsteil in derselben Vertikalebene angeordnet wird wie das Fußteil. Anschließend werden in derselben Vertikalebene auf einer oder auf beiden Seiten des Bewehrungsteils die gegenüber der Länge des Fußteils noch fehlende Länge des Bewehrungsteils dadurch ausgeglichen, dass ein oder mehrere Ausgleichsteile angefügt werden. Insgesamt bilden das Fußteil sowie das Bewehrungsteil und das oder die Ausgleichsteile einen Isolierkörper, dessen Längserstreckung der Längserstreckung des Fußteils entspricht und dessen Höhe der Gesamthöhe aus Fußteil und Bewehrungsteil bzw. Ausgleichsteil entspricht.

Durch diesen modularen Aufbau des Isolierkörpers lassen sich manuelle, in die Substanz des Isolierkörpers eingreifende Ablängungs- und Anpassungsarbeiten auf der Baustelle vermeiden, die beim Einsatz herkömmlicher Bauelemente zur Wärmedämmung mit vorgegebenem Bewehrungselementraster erforderlich wären.

Zweckmäßigerweise wird das Bauelement zur Wärmedämmung mit modularem Isolierkörper nur im beschriebenen kollisionskritischen Anschlussbereich verwendet, während die sonstigen Bereiche mit herkömmlichen Bauelementen zur Wärmedämmung mit fest vorgegebenem Bewehrungselementraster bestückt werden können, wobei sich in der Regel die jeweilige Länge beider Bauelementtypen aus den Bauplänen ergibt und ebenfalls nicht erst auf der Baustelle eingestellt werden muss.

Durch Verwendung des modularen Isolierkörpers, der vorzugsweise nur einen mit Bewehrungen versehenen und damit kollisionskritischen Bereich aufweist, nämlich das Bewehrungsteil, während Fußteil und Ausgleichsteil bzw. Ausgleichsteile ohne Bewehrung oder zumindest ohne in das kollisionskritische Bauteil vorstehende Bewehrung versehen sind, ist es sogar möglich, Betonfertigteile, die aus einer Fertigteilplatte mit angefügtem Isolierkörper bestehen, für diese beschriebenen Zwecke, also insbesondere für Stahlbetonbalkendecken zu verwenden. Hierzu muss lediglich an die Fertigteilplatte im kollisionskritischen Anschlussbereich jeweils ein Fußteil des vorgenannten modularen Isolierkörpers angefügt werden, wobei dann die exakte Positionierung des Bewehrungsteils und des Ausgleichteils bzw. der Ausgleichsteile vor Ort auf der Baustelle erfolgen kann. Jeweils fluchtend zum Fußteil im direkten Anschluss daran können herkömmliche Bauelemente zur Wärmedämmung an die Fertigteilplatte schon im Fertigteilwerk angeschlossen werden, da deren Bewehrung im kollisionsunkritischen Bereich verläuft und somit keine Anpassungsarbeiten auf der Baustelle erfordern. Demnach erstreckt sich gemäß Anspruch 13 ein erfindungswesentlicher Teilaspekt auch auf ein Betonfertigteil, welches aus einer Fertigteilplatte mit angefügtem Isolierkörper besteht, wobei der angefügte Isolierkörper aus einem Fußteil des vorgenannten erfindungsgemäßen Bauelements zur Wärmedämmung besteht, so dass der angefügte Isolierkörper dazu vorgesehen ist, mit einem Bewehrungsteil und einem Ausgleichsteil zu dem genannten Bauelement zur Wärmedämmung kombiniert zu werden.

Zwar könnte nahezu jede beliebige Fußteilhöhe dafür sorgen, dass dem Fußteil die beschriebene Platzhalterfunktion zukommt, solange das Fußteil die vorgegebene Länge aufweist; da aber das Fußteil - wie vorstehend bereits erwähnt - auch bereits im Fertigteilwerk seine Platzhalterfunktion ausüben kann, ist es besonders vorteilhaft, wenn das Fußteil eine der Höhe einer Fertigteilplatte in etwa entsprechende Höhe aufweist, wobei die Fertigteilplatte als ein gegenüber dem Gebäude vorkragendes und das Bauelement zur Wärmedämmung anschließbares Bauteil, insbesondere als Teil einer Balkonplatte dient. Dadurch stört das Fußteil weder den Herstellungsprozess der Fertigteilplatte, wobei es üblicherweise als verlorene Schalung für das, Herstellen der Fertigteilplatte fungieren kann, noch beeinträchtigt es durch ein solches Höhenmaß die für die Bewehrungselemente im Bereich des darüber anzuordnenden Isolierkörper-Bewehrungsteils zur Verfügung stehende Höhe in einem kritischen Maße.

Alternativ dazu ist es möglich, dass das Fußteil eine der unteren Druckzone des Bauelements im eingebauten Zustand in etwa entsprechende vertikale Höhe aufweist. Dieses Maß trägt dem Umstand Rechnung, dass das Bewehrungsteil in der Regel keine Drucklager enthalten wird und dass es somit ausreichend ist, wenn sich das Bewehrungsteil nicht nach unten bis in die Druckzone erstreckt und diese Druckzone somit dem Fußteil vorbehalten bleiben kann.

Im Verhältnis zur vertikalen Gesamthöhe des Bauelements zur Wärmedämmung ausgedrückt bedeutet dies, dass das Fußteil zweckmäßigerweise eine vertikale Höhe aufweist, die etwa zwischen einem Viertel und der Hälfte der Gesamthöhe des Bauelements liegt und insbesondere zwischen einem Drittel und der Hälfte. Bei üblichen Größen solcher Bauelemente zur Wärmedämmung (deren Höhe etwa zwischen 16 und 25 cm liegt) beträgt die vertikale Höhe des Fußteils somit etwa zwischen 5 cm und 10 cm und insbesondere etwa 8 cm.

Sowohl zur Verbesserung des Anschlusses des Fußteils, des Bewehrungsteils und des Ausgleichsteils an benachbarte Bauelemente zur Wärmedämmung bzw. zur Verbesserung des Anschlusses des Bewehrungsteils untereinander an ein oder mehrere Ausgleichsteile empfiehlt es sich, wenn das Fußteil, das Bewehrungsteil und das Ausgleichsteil an einer Stirnseite jeweils einen sich über die Höhe erstreckenden Vorsprung und an ihrer gegenüberliegenden anderen Stirnseite jeweils einen an den Vorsprung angepassten und sich ebenfalls über die gesamte Höhe erstreckenden Rücksprung aufweisen, so dass sich hierdurch ein zahnartiger Formschluss mit dem jeweils benachbarten Isolierkörperteil ergibt, der zum einen eine durchgehende Fuge durch die Isolierkörper verhindert und zum anderen auch aufgrund der Verzahnung einen besseren und stabileren Anschluss an die benachbarten Isolierkörper ermöglicht.

Ein besonderer Vorteil der erfindungsgemäßen Bauelemente zur Wärmedämmung lässt sich dadurch erzielen, dass man die ohnehin von den herkömmlichen Bauelementen zur Wärmedämmung abweichende Bestückung mit Bewehrungselementen dazu ausnutzt, dass man dieses Bauelement zur Wärmedämmung für ganz andere Belastungsarten vorsieht: Da herkömmliche Bauelemente zur Wärmedämmung nur aus oberen Zugbewehrungselementen, aus unteren Druckbewehrungselementen und in etwa im mittleren Bereich schräg von oben nach unten verlaufenden Querkraftelementen bestehen, diese aber nicht unbedingt dazu ausgelegt sind, durch Erdbeben verursachten Kraft- und Momentenbelastungen Stand zu halten, bietet sich durch diese neuartigen Bauelemente zur Wärmedämmung der Vorteil, diese mit weiteren bzw. anderen Bewehrungselementen zu bestücken, die für Erdbebenbelastungen ausgelegt sind. So empfiehlt es sich beispielsweise, dass das Bewehrungsteil des erfindungsgemäßen Bauelements zur Wärmedämmung für Erdbebenbelastungen vorgesehene Querkraftelemente, insbesondere Querkraftstäbe aufweist, die - ähnlich wie herkömmliche Querkraftelemente der herkömmlichen Bauelemente zur Wärmedämmung - schräg durch den Isolierkörper verlaufen und an ihren den Isolierkörper verlassenden Austrittsbereichen derart abgebogen sind, dass sie im wesentlichen etwa senkrecht gegenüber dem Isolierkörper vorstehen. Wesentlich hieran ist aber vor allem die Verwendung von Querkraftelementen, die sich in horizontaler Ebene erstrecken, insbesondere etwa im oberen Bereich des Bewehrungsteils, wobei sinnvollerweise jeweils zwei spiegelbildlich zueinander verlaufende Querkraftelemente gemeinsam vorgesehen werden, die einer Querkraft in beiden horizontalen Richtungen entlang der Isolierkörperebene Stand halten sollen, also einer Kraftrichtung, die bei den herkömmlichen statischen Belastungen von derartigen Bauelementen in der Regel völlig unkritisch ist. Zweckmäßigerweise erstrecken sich die Querkraftelemente etwa über etwas weniger als die Breite des Bewehrungsteils, wobei sie etwa unter einem Winkel von vorzugsweise 45° zur Isolierkörperlängsachse durch den Isolierkörper verlaufen.

Daneben ist es natürlich auch möglich, dass das Bewehrungsteil des Isolierkörpers Querkraftelemente aufweist, die sich in herkömmlicher Art und Weise in vertikaler Ebene erstrecken, wobei sie sich dann etwa über etwas weniger als die Höhe des Bewehrungsteils erstrecken.

Eine weitere wichtige Belastung, die durch Erdbeben verursacht wird, besteht aus einem Kippmoment um die horizontale lsolierkörperlängsachse, jedoch nach oben gerichtet, indem beispielsweise eine vorkragende Balkonplatte nicht - wie im normalen Belastungsfall - durch ihre Gewichtskraft ein Drehmoment nach unten bewirkt, sondern in entgegengesetzter Richtung. Um solche Momente abfangen zu können, ist es zweckmäßig, dass das Bewehrungsteil in seinem unteren Bereich für Erdbebenbelastungen vorgesehene Zugkraftelemente, insbesondere Zugstäbe aufweist, die in Horizontalrichtung gegenüber dem Bewehrungsteil vorstehen. Diese Zugkraftelemente dienen ebenfalls dazu, rein horizontale Belastungen senkrecht zur Isolierkörperebene abzufangen, durch die - etwa durch unterschiedlich starke Beschleunigung der beiden angrenzenden Bauteile - beide Bauteile auseinander gezogen werden.

Was den Einsatz des erfindungsgemäßen Bauelements zur Wärmedämmung zusammen mit einem Betonfertigteil betrifft, so sind insbesondere folgende zusätzliche Aspekte von Vorteil: Die Bewehrungselemente des Bauelements zur Wärmedämmung erstrecken sich auf der der Fertigteilplatte zugeordneten Seite des Bauelements zur Wärmedämmung im Wesentlichen im Bereich oberhalb der Fertigteilplatte. Dadurch ist sichergestellt, dass die zusammen mit dem Bewehrungsteil des Isolierkörpers einzubauenden Bewehrungselemente nicht bereits im Fertigteilwerk mit in die Fertigteilplatte eingegossen werden müssen, sondern tatsächlich auch erst auf der Baustelle unter exakter Anpassung an die jeweiligen Anschlussverhältnisse angefügt werden können.

Wie bereits vorstehend erwähnt, empfiehlt es sich darüber hinaus, dass an das Betonfertigteil herkömmliche Bauelemente zur Wärmedämmung zweiter Art angefügt sind, die aus einem nicht erfindungsgemäßen, also nicht modularen Isolierkörper mit integrierten Bewehrungselementen bestehen, und dass deren integrierte Bewehrungselemente aus an die Fertigteilplatte angeschlossenen Drucklagern bestehen, aus im Bereich oberhalb der Fertigteilplatte in Horizontalrichtung verlaufenden Zugstäben und aus zumindest teilweise durch die Fertigteilplatte verlaufenden Querkraftstäben. Somit lassen sich an die Fertigteilplatte zur Herstellung eines Betonfertigteils sowohl das erfindungsgemäße Bauelement zur Wärmedämmung mit seinem als Platzhalter fungierenden Fußteil als auch die genannten Bauelemente zweiter Art anfügen, wobei diese Bauelemente zweiter Art aus den herkömmlichen Bauelementen zur Wärmedämmung bestehen, die zur Aufnahme der wesentlichen Zug-, Druck- und Querkräfte dienen.

Weitere Merkmale und Vorteile der vorliegenden Erfindung ergeben sich aus der nachfolgenden Beschreibung eines Ausführungsbeispiels anhand der Zeichnung; hierbei zeigen
- Figur 1: eine perspektivische Ansicht auf ein erfindungsgemäßes Bauelement zur Wärmedämmung, an welches jeweils herkömmliche Bauelemente zur Wärmedämmung angefügt sind;
- Figur 2: das erfindungsgemäße Bauelement zur Wärmedämmung in Vorderansicht;
- Figur 3: das Bauelement aus Figur 2 in Draufsicht;
- Figur 4: das erfindungsgemäße Bauelement zur Wärmedämmung in von den Figuren 1 bis 3 abweichender Konstellation in Vorderansicht; und
- Figur 5: das Bauelement aus Figur 4 in Draufsicht.

In Figur 1 ist ein erfindungsgemäßes Bauelement zur Wärmedämmung 1 zwischen zwei herkömmliche Bauelemente zur Wärmedämmung 2 eingefügt. Zur Verdeutlichung der Unterschiede des erfindungsgemäßen Bauelements 1 gegenüber den herkömmlichen Bauelementen 2 soll zunächst der Aufbau der herkömmlichen Bauelemente beschrieben werden: Die herkömmlichen Bauelemente 2 bestehen aus einem Isolierkörper 3 sowie Bewehrungselementen in Form von oberen in Horizontalrichtung verlaufenden Zugstäben 4, unteren etwa bündig mit dem Isolierkörper abschließenden Drucklagern 5 sowie schräg von oben nach unten durch den Isolierkörper verlaufenden und außerhalb dieses Isolierkörpers in Horizontalrichtung abgebogenen Querkraftstäben 6. Diese Bewehrungselemente sind - wie aus Figur 1 ersichtlich ist - entsprechend einem vorgegebenen und an die jeweiligen Belastungen angepassten Raster angeordnet. Der Isolierkörper eines solchen Bauelements zur Wärmedämmung 2 ist in der Regel in horizontaler Richtung im Bereich der Bewehrungselemente geteilt, um das Positionieren der Bewehrungselemente zu erleichtern.

Der hiervon abweichende Aufbau des erfindungsgemäßen Bauelements zur Wärmedämmung 1 ist aus den Figuren 2 bis 5 ersichtlich: Das Bauelement 1 weist einen modularen Isolierkörper 7 auf, der aus einem unteren über die gesamte Bauelementlänge L sich erstreckenden Isolierkörper-Fußteil 8, einem darüber angeordneten Isolierkörper-Bewehrungsteil 9 und zwei ebenfalls über dem Fußteil 8 angeordneten Isolierkörper-Ausgleichsteilen 10, 11 besteht. Das Bewehrungsteil 9 weist eine gegenüber der Länge L des Fußteils 8 reduzierte Länge M auf und auch die Ausgleichsteile 10, 11 besitzen eine noch einmal weiter gegenüber der Länge L des Fußteils 8 reduzierte Länge N bzw. P, wobei die Gesamtlänge aus den Längen M des Bewehrungsteils 9, der Länge N des Ausgleichsteils 10 und der Länge P des Ausgleichsteils 11 zusammen die Länge L des Fußteils 8 ergibt.

Während das Fußteil 8 eine vorgegebene Position zwischen dem - bezogen auf die Zeichnung - linken Bauelement 2 und dem rechten Bauelement 2 aufweist, ist die Position des Bewehrungsteils 9 und der Ausgleichsteile 10, 11 variabel: Die Ausgleichsteile 10, 11 weisen - ebenso wie das Fußteil 8 - keine eigenen Bewehrungselemente auf und können somit ohne Berücksichtigung etwaiger Anschlussbauteile positioniert werden. Jedoch weist das Bewehrungsteil 9 Bewehrungselemente 13 in Form von unteren Zugstäben 12, in horizontaler Ebene verlaufende Querkraftstäbe 14, 15 sowie in vertikaler Ebene verlaufenden Querkraftstäben 16 auf, die gegenüber dem Bewehrungsteil 9 in Richtung der hieran angrenzenden Bauteile vorstehen. Während dies zum Einbauzeitpunkt im Bereich des vorkragenden Bauteils B unkritisch ist, besteht jedoch auf der anderen Seite im Anschluss an ein anderes Gebäudebauteil, nämlich insbesondere an eine Gebäudedecke A das Problem, dass sich in diesem Bereich Bewehrungselemente 17 bis fast zum Randbereich der Gebäudedecke A erstrecken und eine Kollision der Bewehrungselemente 13 des Bewehrungsteils 9 mit den Bewehrungselementen 17 des Gebäudebauteils A droht. Um diese Kollision zu vermeiden, wird das Bewehrungsteil 9 so entlang der Längsrichtung C, C' des Bauelements 1 verschoben, bis die Bewehrungselemente 13 des Bewehrungsteils 9 zwischen die Bewehrungselemente 17 des Gebäudebauteils A eingefädelt werden können. Das Bewehrungsteil 9 wird hierbei in das Gebäudebauteil A eingesteckt, bis es mit dem Fußteil 8 fluchtet und anschließend werden die Ausgleichsteile 10, 11 links und/oder rechts angefügt, um den belassenen Zwischenraum zu den benachbarten Bauelementen 2 auszufüllen.

In den Figuren 2 und 3 sind die Ausgleichsteile 10, 11 auf beiden Seiten des Bewehrungsteils 9 angeordnet; demgegenüber zeigen die Figuren 4 und 5 eine Konstellation, bei der die Ausgleichsteile 10, 11 auf nur einer Seite des Bewehrungsteils 9 angeordnet sind, um die dort belassene große Lücke zum rechten Bauelement 2 auszufüllen, nachdem das Bewehrungsteil 9 direkt am linken Bauelement 2 anliegt.

Es sei an dieser Stelle darauf hingewiesen, dass es natürlich problemlos möglich ist, als Ausgleichsteil auch mehrere Varianten zur Verfügung zu stellen, die lediglich zusammen mit dem Bewehrungsteil 9 eine dem Fußteil 8 entsprechende Gesamtlänge L ergeben müssen. In den meisten Fällen dürfte es aber ausreichen, mit zwei gleich großen Ausgleichsteilen zu arbeiten und diese dann entweder zu zweit auf der linken Seite des Bewehrungsteils, zu zweit auf der rechten Seite des Bewehrungsteils oder eines auf der linken und eines auf der rechten Seite des Bewehrungsteils fluchtend über dem Fußteil in der Isolierkörperebene anzuordnen, wodurch es drei verschiedene Positionen gibt, in denen das Bewehrungsteil angeordnet werden kann.

In den Figuren 2 und 3 ist erkennbar, dass das Fußteil 8 eine Höhe aufweist, die der Höhe einer Fertigteilplatte B' entspricht, aus der das Bauelement B besteht (die Höhe der Fertigteilplatte B' ist in den Figuren 2 und 4 durch eine gestrichelte Linie 18 angedeutet); es ist aber natürlich ebenso möglich, dass das Fußteil eine davon abweichende Höhe aufweist oder dass gar keine Fertigteilplatte verwendet wird.

Zusammenfassend bietet die vorliegende Erfindung den Vorteil, ein Bauelement zur Wärmedämmung zur Verfügung zu stellen, dass durch modularen Aufbau seines Isolierkörpers einen kollisionsfreien Anschluss des Bauelements an eine Anschlussbewehrung ermöglicht, ohne dass hierdurch die Herstellbarkeit in einem Fertigteilwerk oder der Montageablauf auf der Baustelle beeinträchtigt wäre; statt dessen wird ein als Platzhalter zwischen zwei benachbarten, gegebenenfalls herkömmlichen Bauelementen zur Wärmedämmung vorgesehenes unteres Fußteil verwendet sowie ein Bewehrungsteil, das eine geringere Länge aufweist als das Fußteil und so über den gesamten Bereich des Fußteils verschoben werden kann, um die optimale kollisionsfreie Position einzustellen; die Lücken, die zwischen dem Bewehrungsteil und den angrenzenden Bauelementen belassen sind, werden anschließend durch Ausgleichsteile gefüllt, wobei die Gesamtlänge aus Bewehrungsteil und verwendeten Ausgleichsteilen der Länge des Fußteils entspricht.

## Patentansprüche

1. Bauelement zur Wärmedämmung zwischen zwei Gebäudebauteilen (A, B), insbesondere zwischen einer Gebäudedecke (A) und einem gegenüber dem Gebäude vorkragenden Bauteil, wie etwa einem Balkon (B), zumindest bestehend aus einem Isolierkörper (7) und den Isolierkörper durchquerenden und an jeweils beide Bauteile anzuschließenden Bewehrungselementen (12, 13, 14, 16),
**dadurch gekennzeichnet,**
**dass** der Isolierkörper (7) aus zumindest drei separaten Teilen (8, 9, 10, 11) zusammengesetzt ist derart, dass er ein unteres, sich über die gesamte Länge (L) des Bauelements (1) erstreckendes Fußteil (8) aufweist, dass er ein vertikal über dem Fußteil (8) angeordnetes und die Bewehrungselemente (12, 13, 14, 16) aufweisendes Bewehrungsteil (9) aufweist, wobei das Bewehrungsteil eine geringere horizontale Länge (N) aufweist als das Fußteil (8), und dass er zumindest ein horizontal neben dem Bewehrungsteil (9) und vertikal über dem Fußteil (8) positionierbares Ausgleichsteil (10, 11) aufweist.

2. Bauelement nach zumindest Anspruch 1,
**dadurch gekennzeichnet,**
**dass** das Fußteil (8) eine der unteren Druckzone des Bauelements (1) im eingebauten Zustand in etwa entsprechende vertikale Höhe aufweist.

3. Bauelement nach zumindest einem der vorstehenden Ansprüche,
**dadurch gekennzeichnet,**
**dass** das Fußteil (8) eine vertikale Höhe aufweist, die etwa zwischen einem Viertel und der Hälfte der Gesamthöhe des Bauelements (1) beträgt und insbesondere zwischen einem Drittel und der Hälfte.

4. Bauelement nach zumindest einem der vorstehenden Ansprüche,
**dadurch gekennzeichnet,**
**dass** das Fußteil (8) eine vertikale Höhe von etwa zwischen 5 cm und 10 cm und insbesondere von etwa 8 cm aufweist.

5. Bauelement nach zumindest einem der vorstehenden Ansprüche,
**dadurch gekennzeichnet,**
**dass** das Bewehrungsteil (9) in seinem unteren Bereich für Erdbebenbelastungen vorgesehene Zugkraftelemente (12), insbesondere Zugstäbe aufweist, die in Horizontalrichtung gegenüber dem Bewehrungsteil insbesondere senkrecht zum Isolierkörper (7) vorstehen.

6. Bauelement nach zumindest einem der vorstehenden Ansprüche,
**dadurch gekennzeichnet,**
**dass** das Bewehrungsteil (9) für Erdbebenbelastungen vorgesehene Querkraftelemente (14, 16), insbesondere Querkraftstäbe aufweist.

7. Bauelement nach zumindest Anspruch 6,
**dadurch gekennzeichnet,**
**dass** die Querkraftelemente (14, 16) schräg durch den Isolierkörper (7, 9) verlaufen und an ihren den Isolierkörper verlassenden Austrittsbereichen derart abgebogen sind, dass sie im Wesentlichen etwa senkrecht gegenüber dem Isolierkörper vorstehen.

8. Bauelement nach zumindest Anspruch 6 oder 7,
**dadurch gekennzeichnet,**
**dass** sich die Querkraftelemente (14) in horizontaler Ebene erstrecken, insbesondere etwa im oberen Bereich des Bewehrungsteils (9).

9. Bauelement nach zumindest Anspruch 8,
**dadurch gekennzeichnet,**
**dass** sich die Querkraftelemente (14) etwa über etwas weniger als die Breite des Bewehrungsteils (9) erstrecken.

10. Bauelement nach zumindest Anspruch 7,
**dadurch gekennzeichnet,**
**dass** die Querkraftelemente (14, 16) etwa unter einem Winkel in der Größenordnung von 45° zur Isolierkörperebene schräg durch den Isolierkörper (7) verlaufen.

11. Bauelement nach zumindest Anspruch 7,
**dadurch gekennzeichnet,**
**dass** sich die Querkraftelemente in vertikaler Ebene erstrecken.

12. Betonfertigteil, bestehend aus einer Fertigteilplatte (B') mit angefügtem Isolierkörper (8),
**dadurch gekennzeichnet,**
**dass** der angefügte Isolierkörper (8) aus dem Fußteil eines Bauelements zur Wärmedämmung (1) nach einem der vorstehenden Ansprüche besteht, so dass der angefügte Isolierkörper (8) dazu vorgesehen ist, mit einem Bewehrungsteil (9) und einem Ausgleichsteil (10, 11) zu einem Bauelement zur Wärmedämmung (1) nach einem der vorstehenden Ansprüche kombiniert zu werden.

13. Betonfertigteil nach Anspruch 12,
**dadurch gekennzeichnet,**
**dass** der angefügte Isolierkörper (8) in etwa die Höhe der Fertigteilplatte (B') aufweist.

14. Betonfertigteil nach Anspruch 12 oder 13,
**dadurch gekennzeichnet,**
**dass** sich die Bewehrungselemente (12, 13, 14, 16) des Bauelements zur Wärmedämmung (1) auf der der Fertigteilplatte (B') zugeordneten Seite des Bauelements zur Wärmedämmung (1) im Wesentlichen im Bereich oberhalb der Fertigteilplatte (B') erstrecken.

15. Betonfertigteil nach einem der Ansprüche 12 bis 14,
**dadurch gekennzeichnet,**
**dass** an das Betonfertigteil zumindest ein anderes Bauelement zur Wärmedämmung (2) angefügt ist, das aus einem Isolierkörper (3) mit integrierten Bewehrungselementen (4, 5, 6) besteht, und dass dessen integrierte Bewehrungselemente aus an die Fertigteilplatte (B') angeschlossenen Drucklagern (5) bestehen, aus im Bereich oberhalb der Fertigteilplatte (B') in Horizontalrichtung verlaufenden Zugstäben (4) und aus zumindest teilweise durch die Fertlgteilplattte (B') verlaufenden Querkraftstäben (6).

## Claims

1. Structural element for heat insulation between two parts of a building (A, B), in particular between a ceiling of a building (A) and a structural part which projects relative to the building, such as for instance a balcony (B), at least comprising an insulating member (7) and reinforcing elements (12, 13, 14, 16) to be connected to each of the two parts of the building and passing through the insulating member, **characterised in that** the insulating member (7) is composed of at least three separate parts (8, 9, 10, 11) in such a way that it has a lower foot part (8) extending over the entire length (L) of the structural element (1), that it has a reinforcing part (9) disposed vertically above the foot part (8) and including the reinforcing elements (12, 13, 14, 16), wherein the reinforcing part has a lesser horizontal length (N) than the foot part (8), and that it has at least one compensating part (10,11) which can be positioned horizontally adjacent to the reinforcing part (9) and vertically above the foot part (8).

2. Structural element as claimed in at least Claim 1, **characterised in that** the foot part (8) has a vertical height which corresponds approximately to the lower pressure zone of the structural element (1) in the installed state.

3. Structural element as claimed in at least one of the preceding claims, **characterised in that** the foot part (8) has a vertical height which amounts approximately to between a quarter and a half, in particular between a third and a half, of the overall height of the structural element (1).

4. Structural element as claimed in at least one of the preceding claims, **characterised in that** the foot part (8) has a vertical height of approximately between 5 cm and 10 cm and in particular approximately 8 cm.

5. Structural element as claimed in at least one of the preceding claims, **characterised in that** the reinforcing part (9) has in its lower region tensile elements (12), in particular tension elements, which are provided for seismic loads and which project in the horizontal direction relative to the reinforcing part, in particular perpendicular to the insulating member (7).

6. Structural element as claimed in at least one of the preceding claims, **characterised in that** the reinforcing part (9) has transverse force elements (14, 18), in particular transverse force bars, provided for seismic loads.

7. Structural element as claimed in at least Claim 6, **characterised in that** the transverse force elements (14, 16) extend obliquely through the insulating members (7, 9) and are bent at their exit regions leaving the insulating member in such a way that they substantially project approximately relative to the insulating member.

8. Structural element as claimed in at least Claim 6 or Claim 7, **characterised in that** the transverse force elements (14) extends in a horizontal plane, in particular approximately in the upper region of the reinforcing part (9).

9. Structural element as claimed in at least Claim 8, **characterised in that** the transverse force elements (14) extend approximately over less than the width of the reinforcing part (9).

10. Structural element as claimed in at least Claim 7, **characterised in that** the transverse force elements (14, 16) extend obliquely through the insulating member (7) approximately at an angle in the order of magnitude of 45° with respect to the plane of the insulating member.

11. Structural element as claimed in at least Claim 7, **characterised in that** the transverse force elements extend in a vertical plane.

12. Precast concrete part consisting of a precast slab (B') with attached insulating member (8), **characterised in that** the attached insulating member (8) comprises the foot part of a structural element for heat insulation (1) as claimed in any one of the preceding claims, so that the attached insulating member (8) is provided for combination with a reinforcing part (9) and a compensating part (10, 11) to form a structural element for heat insulation (1) as claimed in any one of the preceding claims.

13. Precast concrete part as claimed in Claim 12, **characterised in that** the attached insulating member (8) is approximately the same height as the precast slab (B').

14. Precast concrete part as claimed in either Claim 12 or Claim 13, **characterised in that** the reinforcing elements (12, 13, 14, 16) of the structural element for heat insulation (1) on the side of the structural associated with the precast slab (B') for heat insulation extend substantially in the region above the precast slab (B').

15. Precast concrete part as claimed in any one of Claims 12 to 14, **characterised in that** at least one other structural element for heat insulation (2) comprising an insulating member (3) with integrated reinforcing elements (4, 5, 6) is attached to the precast concrete part, and that the integrated reinforcing elements thereof consist of thrust bearings (5) connected to the precast slab (B'), tension bars (4) extending in the horizontal direction in the region above the precast slab (B'), and transverse force bars (6) extending at least partially through the precast slab (B').

## Revendications

1. Elément de construction pour assurer l'isolation thermique entre deux parties de bâtiment (A, B), notamment entre un plafonnage (A) et une partie d'ouvrage saillant au-delà du bâtiment, telle qu'un balcon (B) par exemple, comprenant au moins un corps isolant (7) et des éléments d'armature (12, 13, 14, 16) parcourant transversalement ledit corps isolant et devant être respectivement rattachés aux deux parties de bâtiment,
**caractérisé par le fait**
**que** le corps isolant (7) est composé d'au moins trois parties distinctes (8, 9, 10, 11), de telle sorte qu'il comporte une partie inférieure d'embase (8) s'étendant sur toute la longueur (L) de l'élément de construction (1) ; qu'il présente une partie d'armature (9) placée verticalement au-dessus de la partie d'embase (8) et munie des éléments d'armature (12, 13, 14, 16), ladite partie d'armature présentant une longueur horizontale (N) moindre que celle de ladite partie d'embase (8) ; et qu'il possède au moins une partie ou élément de compensation (10, 11) pouvant être positionnée horizontalement à côté de la partie d'armature (9) et verticalement au-dessus de la partie d'embase (8).

2. Elément de construction selon au moins la revendication 1,
**caractérisé par le fait**
**que** la partie d'embase (8) présente, à l'état intégré, une hauteur verticale correspondant, sensiblement, à la zone inférieure de pression dudit élément de construction (1).

3. Elément de construction selon au moins l'une des revendications précédentes,
**caractérisé par le fait**
**que** la partie d'embase (8) présente une hauteur verticale mesurant sensiblement entre un quart et la moitié, notamment entre un tiers et la moitié de la hauteur totale dudit élément de construction (1).

4. Elément de construction selon au moins l'une des revendications précédentes,
**caractérisé par le fait**
**que** la partie d'embase (8) présente une hauteur verticale sensiblement comprise entre 5 cm et 10 cm et mesurant, en particulier, environ 8 cm.

5. Elément de construction selon au moins l'une des revendications précédentes,
**caractérisé par le fait**
**que** la partie d'armature (9) comporte, dans sa région inférieure, des éléments (12) à forces de traction, notamment des barres de traction prévu(e)s pour des contraintes sismiques et faisant saillie dans le sens horizontal vis-à-vis de ladite partie d'armature, en particulier perpendiculairement au corps isolant (7).

6. Elément de construction selon au moins l'une des revendications précédentes,
**caractérisé par le fait**
**que** la partie d'armature (9) offre des éléments (14, 16) à forces transversales, en particulier des barres à forces transversales, prévu(e)s pour des contraintes sismiques.

7. Elément de construction selon au moins la revendication 6,
**caractérisé par le fait**
**que** les éléments (14, 16) à forces transversales parcourent obliquement le corps isolant (7, 9) et sont coudés, dans leurs zones de sortie quittant ledit corps isolant, de telle sorte qu'ils dépassent, pour l'essentiel, à peu près perpendiculairement vis-à-vis dudit corps isolant.

8. Elément de construction selon au moins la revendication 6 ou 7,
**caractérisé par le fait**
**que** les éléments (14) à forces transversales s'étendent dans un plan horizontal, en particulier sensiblement dans la région supérieure de la partie d'armature (9).

9. Elément de construction selon au moins la revendication 8,
**caractérisé par le fait**
**que** les éléments (14) à forces transversales s'étendent, approximativement, sur un peu moins que la largeur de la partie d'armature (9).

10. Elément de construction selon au moins la revendication 7,
**caractérisé par le fait**
**que** les éléments (14, 16) à forces transversales parcourent obliquement le corps isolant (7) en décrivant, vis-à-vis du plan dudit corps isolant, un angle de l'ordre de 45°.

11. Elément de construction selon au moins la revendication 7,
**caractérisé par le fait**
**que** les éléments à forces transversales s'étendent dans un plan vertical.

12. Pièce préfabriquée en béton, constituée d'une dalle préfabriquée (B') à laquelle un corps isolant (8) est ajouté,
**caractérisée par le fait**
**que** ledit corps isolant ajouté (8) est matérialisé par la partie d'embase d'un élément de construction (1) pour l'isolation thermique, selon l'une des revendications précédentes, de sorte que ledit corps isolant ajouté (8) est prévu pour être combiné à une partie d'armature (9) et à une partie de compensation (10, 11), pour former un élément de construction (1) pour l'isolation thermique selon l'une des revendications précédentes.

13. Pièce préfabriquée en béton selon la revendication 12,
**caractérisée par le fait**
**que** le corps isolant ajouté (8) présente à peu près ou, sensiblement, la hauteur de la dalle préfabriquée (B').

14. Pièce préfabriquée en béton selon la revendication 12 ou 13,
**caractérisée par le fait**
**que** les éléments d'armature (12, 13, 14, 16) de l'élément de construction (1) pour l'isolation thermique s'étendent, sur la face dudit élément de construction (1) pour l'isolation thermique qui est associée à la dalle préfabriquée (B'), pour l'essentiel dans la région située au-dessus de ladite dalle préfabriquée (B').

15. Pièce préfabriquée en béton selon l'une des revendications 12 à 14,
**caractérisée par le fait**
**qu'**au moins un autre élément de construction (2), pour assurer l'isolation thermique et adjoint à ladite pièce préfabriquée en béton, est constitué d'un corps isolant (3) dans lequel des élément d'armature (4, 5, 6) sont intégrés ; et par le fait que les éléments d'armature intégrés dudit corps se composent de paliers de pression (5) rattachés à la dalle préfabriquée (B'), de barres de traction (4) s'étendant horizontalement dans la zone située au-dessus de ladite dalle préfabriquée (B'), et de barres (6) à forces transversales qui parcourent, au moins partiellement, ladite dalle préfabriquée (B').
